# EUROPÄISCHE PATENTSCHRIFT

(11) **EP 0 668 477 B1**
(45) Veröffentlichungstag und Bekanntmachung des Hinweises auf die Patenterteilung: **11.06.1997**
(21) Anmeldenummer: 95890021.9
(22) Anmeldetag: 31.01.1995
(51) Int. Cl.: F25D 23/02, A47F 3/04

(54) **Kühltruhe od. dgl.**
Refrigerator chest or the like
Bac réfrigéré ou similaire

(30) Priorität: 16.02.1994 AT 299/94
(43) Veröffentlichungstag der Anmeldung: 23.08.1995
(73) Patentinhaber: AUSTRIA HAUSTECHNIK AKTIENGESELLSCHAFT, A-8786 Rottenmann (AT)
(72) Erfinder: Plank, Karl, A-8786 Rottenmann (AT)
(74) Vertreter: Hübscher, Heiner, Dipl.-Ing.

(56) Entgegenhaltungen:
- EP-A- 0 271 786
- DE-A- 3 742 693
- DE-U- 9 314 159
- US-A- 2 192 519

## Beschreibung

Die Erfindung bezieht sich auf eine Kühltruhe od. dgl. mit einem Abdeckrahmen und einem zweiteiligen Schiebedeckel für die obere Truhenöffnung, wobei die jeweils aus einer Glasplatte od. dgl. und einer Kunststoffeinfassung bestehenden Deckelteile in zwei übereinander und zur Truhenöffnung hin abgestuft versetzt verlaufende Führungsschienen des Abdeckrahmenprofils eingreifen und sich in Schließstellung im Bereich der einander benachbarten Seitenränder überlappen.

Kühltruhen oder andere Verkaufstruhen werden häufig mit einem Glasschiebedeckel für die obere Truhenöffnung ausgestattet, um den Truheninhalt gut sichtbar und auch leicht zugänglich zu machen. Dabei weisen die Deckelplatten aus Glas oder anderem durchsichtigen Material zur Kantensicherung und Verbesserung der Gleiteigenschaften eine Kunststoffeinfassung auf, die bisher in Form eines aus einzelnen Strangprofilen zusammengesetzten Rahmens hergestellt wird (DE-A-34 19 977). Die Fertigung der Deckelteile ist daher mit einem entsprechenden Aufwand verbunden, wozu auf Grund der Rahmenprofile noch die beträchtlichen Fertigungstoleranzen kommen, so daß die Deckelteile oft nur auf absatzförmigen Führungsschienen des Abdeckrahmenprofils lose aufgelegt werden. Eine einwandfreie Führung der Deckelteile erfordert meist an den Führungsschienen montierte Führungsleisten, die in eine eigene Längsnut der Rahmenprofile eingreifen, oder in eigene Längsnuten der Rahmenprofile eingesetzte Führugsleisten, die auf den Führungsschienen gleiten (DE-A-28 53 699), was den Herstellungsaufwand weiter erhöht. Darüber hinaus sind die Rahmenprofile verhältnismäßig dick und bringen neben der Sichtflächenverkleinerung der Deckelteile noch im Überlappungsbereich zwischen den Deckelteilen einen nur unzulänglich abzudichtenden Deckelspalt mit sich, wobei als Dichtung an dem einen Deckelteil angeordnete, sich am jeweils anderen anschmiegende Dichtlippen vorgesehen sind, für die ein Kompromiß zwischen Leichtgängigkeit des Schiebedeckels und Güte der Dichtwirkung zu finden ist.

Der Erfindung liegt daher die Aufgabe zugrunde, diese Mängel zu beseitigen und eine Kühltruhe od. dgl. der eingangs geschilderten Art zu schaffen, die sich bei aufwandsarmer Herstellung ihrer Abdeckung durch die Leichtgängigkeit und Dichtheit ihres Schiebedeckels auszeichnet.

Die Erfindung löst diese Aufgabe dadurch, daß die in an sich bekannter Weise direkt an den Glasplatten angespritzten Kunststoffeinfassungen entlang der sich überlappenden Seitenränder abstehende, in Schließstellung der Deckelteile aneinander anliegende Dichtstege bilden und daß die im Querschnitt, wie ebenfalls an sich bekannt, C-förmigen Führungsschienen jeweils einen oberen Führungsschenkel aufweisen, der in einem in Lage und Länge an den zugehörigen, in Offenstellung geschobenen Dekkelteil angepaßten Längenabschnitt mit einer Randausnehmung versehen ist. Das direkte Anspritzen der Kunststoffeinfassungen an die Glasplatten der Deckelteile, das man grundsätzlich bereits bei Festverglasungen für die Vorderwand eines Kühlmöbels kennt (EP-A-0 271 786), erlaubt eine rationelle Deckelherstellung, wobei verhältnismäßig enge Fertigungstoleranzen eingehalten werden können, so daß sich die Deckelteile mit ihrer Kunststoffeinfassung auch einwandfrei in C-förmigen Führungsschienen führen lassen. Als Abdeckrahmen der Truhenöffnung genügt demnach ein Rahmenprofil mit zwei C-förmigen Führungsschienen, die in einem an die Offenstellung des jeweils zugehörenden Dekkelteils angepaßten Längenabschnitt eine Randausnehmung im oberen Führungsschenkel aufweisen, so daß die in Offenstellung geschobenen Deckelteile aus den Führungen herausgehoben werden können. Werden die Deckelteile aus ihrer vollen Offenstellung in Richtung Schließstellung verschoben, werden die Kunststoffeinfassungen bereits wieder von den oberen Führungsschenkeln der Führungsschienen übergriffen und ein Herausheben der Dekkelteile ist nicht mehr möglich. Die Kunststoffeinfassungen können im Spritzverfahren ohne Mehraufwand auch mit geeigneten Dichtstegen ausgeformt sein, welche Dichtstege von beiden Deckelteilen zueinander abstehen und in Schließstellung des Schiebedeckels aneinander anliegen, so daß eine gute Dichtwirkung gewährleistet ist. Da diese Dichtstege nur in Verschieberichtung aneinander anliegen, den darüber bzw. darunter liegenden Deckelteil aber nicht zu berühren brauchen, bleibt die Leichtgängigkeit des Schiebedeckels dennoch unbeeinträchtigt. Die Dichtheit des Deckelabschlußes wird selbstverständlich auch durch die gute Passung der Kunststoffeinfassung innerhalb der Führungsschienen verbessert, wobei sich außerdem wegen der mit dem Spritzvorgang herstellbaren geringen Wandstärken und Profildimensionen kleinere Abmessungen für die gesamte Truhenabdeckung erreichen lassen und sich dabei größere Deckelsichtflächen ergeben.

Sind die Kunststoffeinfassungen der Glasplatten an den überlappenden Seitenrändern in einem Eckbereich mit Verschlußteilen bzw. Verschlußteilaufnahmen und an den gegenüberliegenden Seitenrändern mit Griffteilen ausgebildet, können diese Zubehörteile und -einrichtungen wirtschaftlich in einem Arbeitsgang zusammen mit der Kunststoffeinfassung gefertigt werden.

In der Zeichnung ist der Erfindungsgegenstand beispielsweise veranschaulicht, und zwar zeigen
- Fig. 1: die aus Abdeckrahmen und Schiebedeckel bestehende Abdekkung einer erfindungsgemäßen Kühltruhe mit teilweise geöffnetem Deckel in Draufsicht,
- Fig. 2: einen Querschnitt durch die einander überlappenden Seitenränder der Deckelteile bei geschlossenem Schiebedekkel in größerem Maßstab und
- Fig. 3: einen Querschnitt nach der Linie III-III der Fig. 1 ebenfalls in größerem Maßstab.

Die Abdeckung einer nicht weiter dargestellten Kühltruhe weist einen auf den oberen Truhenrand aufsetzbaren Abdeckrahmen 1 und einen zweiteiligen Schiebedeckel 2 für die obere Truhenöffnung T auf. Die beiden Deckelteile 3, 4 bestehen jeweils aus einer Glasplatte 5, 6, an der direkt eine Kunststoffeinfassung 7, 8 angespritzt ist, wobei beim Anspritzen der Kunststoffeinfassung 7, 8 gleichzeitig auch Griffteile 9 und Verschlußteile 10 bzw. Verschlußteilaufnahmen 11 mit ausgeformt werden.

Der Abdeckrahmen 1 ist aus Aluminiumprofilen 12 zusammengesetzt, die Führungsschienen 13, 14 für die Deckelteile 3, 4 bilden. Diese Führungsschienen 13, 14 besitzen C-fömigen Querschnitt und sind übereinander sowie zur Truhenöffnung hin gegeneinander abgestuft angeordnet, wodurch die untere Führungsschiene 14 gegenüber der oberen Führungsschiene weiter zur Truhenöffnung T hin vorragt und der in der unteren Führungsschiene 14 geführte untere Deckelteil 4, der daher entsprechend kleiner dimensioniert ist als der obere, genau so wie dieser obere, in der oberen Führungsschiene 13 geführte Deckelteil 3 in einer geeigneten Abnahmestellung aus den Führungsschienen 13, 14 herausgehoben werden kann. Dazu sind jeweils in den oberen Führungsschenkeln 15, 16 der Führungsschienen 13, 14 in einem Längenabschnitt 17, 18, der in Lage und Länge an den jeweils zugehörigen, in Offenstellung geschobenen Deckelteil 3, 4 angepaßt ist, Randausnehmungen 19, 20 vorgesehen, so daß im Ausführungsbeispiel nach Fig. 1 der obere Deckelteil 3 in seiner ganz linken Offenstellung aus der oberen Führungsschiene 13 und der untere Deckelteil 4 in seiner ganz rechten Offenstellung aus der unteren Führungsschiene 14 herausgehoben werden können. Die Deckelteile 3, 4 lassen sich allerdings nicht aus den Führungsschienen 13, 14 herausheben, wenn sie nicht in ihrer vollen Offenstellung liegen, womit insbesondere in Schließstellung bei verschlossenem Schiebedeckel ein unerwünschtes Abnehmen der Deckelteile und damit Öffnen der Truhe sicher verhindert wird. Die Randausnehmungen 19, 20 der oberen Führungsschenkel 15, 16 brauchen selbstverständlich jeweils nur an einer der mit den Führungsschienen versehenen Längsseiten vorhanden zu sein, um die Deckelteile 3, 4 durch eine geeignete Kippbewegung herausnehmen oder einsetzen zu können.

Um den Schiebedeckel 2 in Schließstellung abzudichten, bilden die Kunststoffeinfassungen 7 entlang der einander überlappenden Seitenränder 21, 22 der Deckelteile 3, 4 abstehende Dichtstege 23, 24, die bei geschlossenen Deckelteilen, wie in Fig. 2 angedeutet, aneinanderliegen und den Deckelspalt zwischen den Deckelteilen 3, 4 gut abdichten. Da diese Dichtstege 23, 24 mit ihren oberen bzw. unteren Stirnflächen den jeweils oberen oder unteren Deckelteil nicht berühren, wird die Leichtgängigkeit des Schiebedeckels nicht beeinträchtigt.

## Patentansprüche

1. Kühltruhe od. dgl. mit einem Abdeckrahmen (1) und einem zweiteiligen Schiebedeckel (2) für die obere Truhenöffnung (T), wobei die jeweils aus einer Glasplatte (5, 6) od. dgl. und einer Kunststoffeinfassung (7, 8) bestehenden Deckelteile (3, 4) in zwei übereinander und zur Truhenöffnung (T) hin abgestuft versetzt verlaufende Führungsschienen (13, 14) des Abdeckrahmenprofils (12) eingreifen und sich in Schließstellung im Bereich der einander benachbarten Seitenränder (21, 22) überlappen, dadurch gekennzeichnet, daß die direkt an den Glasplatten (5, 6) angespritzten Kunststoffeinfassungen (7, 8) entlang der sich überlappenden Seitenränder (21, 22) abstehende, in Schließstellung der Deckelteile (3, 4) aneinander anliegende Dichtstege (23, 24) bilden und daß die im Querschnitt C-förmigen Führungsschienen (13, 14) jeweils einen oberen Führungsschenkel (15, 16) aufweisen, der in einem in Lage und Länge an den zugehörigen, in Offenstellung geschobenen Deckelteil (3, 4) angepaßten Längenabschnitt (17, 18) mit einer Randausnehmung (19, 20) versehen ist.

2. Kühltruhe nach Anspruch 1, dadurch gekennzeichnet, daß die Kunststoffeinfassungen (7, 8) der Glasplatten (5, 6) an den überlappenden Seitenrändern (21, 22) in einem Eckbereich mit Verschlußteilen (10) bzw. Verschlußteilaufnahmen (11) und an den gegenüberliegenden Seitenrändern mit Griffteilen (9) ausgebildet sind.

## Claims

1. A freezer chest or the like having a covering frame (1) and a two-part sliding lid (2) for the top chest opening (T), wherein the lid parts (3, 4), which each consist of a glass panel (5, 6) or the like and a plastic surround (7, 8), engage in two guide rails (13, 14) of the covering frame profile (12), which rails (13, 14) extend one above the other in a graduated offset arrangement towards the chest opening (T), and said lid parts (3, 4) overlap in the region of the adjacent side edges (21, 22) when in the closed position, characterised in that the plastic surrounds (7, 8) which are injection moulded directly on the glass panels (5, 6) form sealing webs (23, 24) which project along the overlapping side edges (21, 22) and which abut one another when the lid parts (3, 4) are in the closed position, and in that the C-shaped cross-section guide rails (13, 14) each have a top guide limb (15, 16) which is provided with an edge recess (19, 20) in a longitudinal portion (17, 18) adapted in respect of position and length to the associated lid part (3, 4) slid into the open position.

2. A freezer chest according to claim 1, characterised in that the plastic surrounds (7, 8) of the glass panels (5, 6) are constructed, at the overlapping side edges (21, 22), in a corner zone, with closure parts (10) and closure part holders (11) respectively and with handle parts (9) at the opposite side edges.

## Revendications

1. Bac réfrigéré ou analogue, comportant un cadre de recouvrement (1) et un couvercle coulissant (2) en deux parties, destiné à l'ouverture supérieure (T) du bac, les parties de couvercle (3, 4) constituées chacune d'une plaque en verre (5, 6) ou analogue et d'une monture en matière plastique (7, 8) s'engageant dans deux glissières de guidage (13, 14), courant l'une au-dessus de l'autre et décalées de façon étagée vis-à-vis de l'ouverture de bac (T), du cadre de profil de recouvrement (12) et, dans la position de fermeture, se chevauchant dans la zone des bords latéraux (21, 22) voisins l'un de l'autre, caractérisé en ce que les montures en matière plastique (7, 8), surmoulées par injection directement sur les plaques en verre (5, 6), constituent, le long des bords latéraux (21, 22) se chevauchant, des nervures d'étanchéité (23, 24) en saillie, appuyant l'une sur l'autre lorsque les parties de couvercle (3, 4) sont dans la position de fermeture, et en ce que les glissières de guidage (13, 14), qui ont une forme en C lorsqu'on les observe en coupe transversale, présentent chacune une branche de guidage supérieure (15, 16), qui est pourvue d'un évidement de bordure (19, 20), dans un tronçon de longueur (17, 18) dont la position et la longueur sont adaptées à la partie couvercle (3, 4) afférente, qui est coulissée dans la position d'ouverture.

2. Bac réfrigéré selon la revendication 1, caractérisé en ce que les montures en matière plastique (7, 8) des plaques en verre (5, 6) sont réalisées, sur les bords latéraux (21, 22) se chevauchant, dans une zone d'angle, avec des parties de fermeture (10), respectivement des logements de tarties de fermeture (11), et sont réalisées avec des parties de prise (9), sur les bords latéraux placés en regard.
